# EUROPÄISCHE PATENTSCHRIFT

(11) **EP 0 502 223 B1**
(45) Veröffentlichungstag und Bekanntmachung des Hinweises auf die Patenterteilung: **01.06.1994**
(21) Anmeldenummer: 91103283.7
(22) Anmeldetag: 05.03.1991
(51) Int. Cl.: A47C 27/14

(54) **Polsterkörper**
Upholstered body
Elément de rembourrage

(43) Veröffentlichungstag der Anmeldung: 09.09.1992
(73) Patentinhaber: König, Elmar, D-30966 Hemmingen (DE)
(72) Erfinder: König, Elmar, D-30966 Hemmingen (DE)
(74) Vertreter: von der Heyde, Detlev, Dipl.-Ing. (FH)

(56) Entgegenhaltungen:
- EP-A- 0 062 915
- AU-B- 525 013
- US-A- 3 604 025
- US-A- 4 999 868

## Beschreibung

Die Erfindung betrifft einen Polsterkörper für Matratzen oder dergleichen gemäß dem Oberbegriff des Anspruchs 1.

Ein derartiger Polsterkörper ist durch die australische Patentanmeldung AU-B-525 013 bekannt. Es wird eine Matratze aus weichelastischem Schaumstoff beschrieben, die aus zwei lose aufeinanderliegenden Schaumstoffteilen unterschiedlicher Stauchhärte besteht. Die einander zugewandten Flächen haben ein sich über die gesamte Breite erstreckendes sinusförmiges Wellenprofil. Die Frequenz und die Amplitude der Wellenprofile beider Teile ist gleichbleibend. Die Amplitude des Wellenprofils der beiden Schaumstoffteile sind in der Weise gleich, daß das eine als Positivteil und das andere als Negativteil ausgebildet ist, so daß die beiden Teile ineinandergreifend eine Einheit bilden. Die Härtecharakteristik dieser Matratze ist über ihre Länge gleichbleibend.

Durch die US-A- 3 604 025 ist eine Schaumstoffmatratze bekannt, die aus zwei plan aufeinander liegenden Schaumstoffplatten besteht. Um in hoch belasteten Bereichen eine härtere Charakteristik zu erhalten, ist die obere Schaumstoffplatte in mehrere Abschnitte unterteilt, von denen mindestens einer aus einem Material höherer Härte besteht. Die Charakteristik ändert sich beim übergang von einem zum anderen Abschnitt stufenförmig, was aus orthopädischer Sicht unerwünscht ist.

Die Aufgabe der Erfindung besteht darin, einen Polsterkörper zu schaffen, dessen Stauchhärte den orthopädischen Anforderungen individuell angepaßt werden kann.

Diese Aufgabe wird durch die im Anspruch 1 angegebenen Merkmale gelöst. Die Unteransprüche zeigen vorteilhafte Ausgestaltungen des Erfindungsgegenstandes auf.

Die durch die Erfindung erzielten Vorteile bestehen insbesondere darin, daß die Stauchhärte durch Verändern der Frequenz und der Amplitude des Wellenprofils auf einfache Weise den erwünschten Effekt des kontinuierlichen Anstiegs der Härte zur Mitte hin ermöglicht. Durch Variation der Frequenz und/ oder der Amplitude über z.B. die Länge einer Matratze läßt sich jeder beliebige Bereich entsprechend den orthopädischen Vorgaben als Hart-oder Weichzone ausbilden.

Anhand eines Ausführungsbeispiels wird die Erfindung in Verbindung mit den Zeichnungen nachfolgend näher erläutert.
Es zeigt:
- Fig.1: eine Schaumstoffmatratze gemäß der Erfindung in Seitenansicht.
- Fig.2: das Federungsdiagramm der Matratze gemäß Fig.1.
- Fig.3: den Stauchhärteverlauf über die Länge einer Matratze gemäß Fig.1

Fig.1 zeigt eine der Länge nach zweigeteilte Matratze 1 aus einem weich-elastischen Schaumstoff in Seitenansicht. Die beiden Schaumstoffteile 2 und 3 bestehen aus einem Material unterschiedlicher Härte. Vorzugsweise ist das untere Teil 2 der Matratze 1 aus einem Schaumstoff höherer Stauchhärte. Die einander zugewandten Flächen haben ein sinusförmiges Wellenprofil 4, mit dem sie gemäß der Darstellung ineinandergreifend vollflächig lose aufeinanderliegen.

Das Wellenprofil 4 des oberen Matratzenteils 3 ist gegenüber dem Wellenprofil 4 des unteren Matratzenteils 2 negativ ausgebildet. Diese Maßgabe ist bedingt durch einen sich in der Frequenz f und der Amplitude a stetig verändernden Verlauf des Wellenprofils 4. Ausgehend von den Proportionen eines Menschen muß bei einer Matratze die Unterstützung im Lendenwirbelbereich größer sein als im Schulter- und Beinbereich; nur dann ist eine orthopädisch einwandfreie Ruhelage erreichbar.

Wie Fig.1 deutlich erkennen läßt, steigt sowohl die Frequenz f des Wellenprofils 4 als auch deren Amplitude a von den beiden Enden her zur Mitte M hin stetig an. Mit zunehmender Frequenz f und Amplitude a kommt das untere Matratzenteil 2 aus härterem Schaumstoffmaterial mehr und mehr zum Tragen. Es tritt eine stetig steigende Vermischung der beiden Härtegrade bis zu einem Maximum in der Mitte M der Matratze 1 auf. Je nach den orthopädischen Gegebenheiten oder den vorgegebenen medizinischen Indikationen läßt sich durch Ändern des Frequenz- und/oder Amplitudenverlaufs jede gewünschte Härteabstufung über die Länge einer Matratze erreichen.

Die Herstellung der beiden für eine Matratze 1 erforderlichen Schaumstoffteile 2 und 3 unterschiedlicher Stauchhärte erfolgt in sehr wirtschaftlicher Weise. Es sind zwei Schaumstoffplatten in den Abmessungen der Matratze 1 erforderlich, die jeweils die für die Teile 2 und 3 vorgesehenen Stauchhärten haben. Mittels einer rechnergesteuerten Schneideeinwerden die beiden Platten entsprechend dem verlangten Wellenprofil 4 in der Mitte durchgeschnitten. Es entstehen dadurch jeweils ein positives und ein negatives Schaumstoffteil 2 bzw. 3. Je ein positives und ein negatives Teil ergeben dann zusammen eine Matratze 1.

Die lose aufeinanderliegenden Schaumstoffteile 2 und 3 werden durch einen nicht dargestellten luftdurchlässigen und elastischen Überzug, z.B. ein schlauchartiges Trikotgewebe, zusammengehalten. Das Ganze ist noch von einem nicht dargestellten Stoffbezug umgeben.

Die Fig.2 zeigt das Federungsdiagramm der Matratze 1 und Fig.3 den daraus resultierenden Stauchhärteverlauf. Die Kennlinie I der Fig.2 zeigt in Abhängigkeit vom Auflagedruck P die Federcharakteristik der Matratze 1 an den beiden Enden A/E, während die Kennlinie II die Federcharakteristik in der Mitte M der Matratze 1 zeigt. Entsprechend diesem unterschiedlichen Federungsverhalten ergibt sich aufgrund der sich stetig ändernden Frequenz f und Amplitude a des Wellenprofils 4 von den Enden A/E zur Mitte M der Matratze 1 ein sich über die Länge l der Matratze 1 von z.B. zwei Metern ein Stauchhärteverlauf zwischen drei bis fünf Kilopascal.

Die vorbeschiebene Ausführung eines Polsterkörpers ist nicht nur für Matratzen geeignet, sondern für jegliche Art von Sitz- und Liegemöbeln, bei denen zur Unterstützung im Gesäß-und/oder Rückenbereich unterschiedliche Härtegrade verlangt werden.

## Patentansprüche

1. Polsterkörper (1) für Matratzen oder dergleichen aus weichelastischem Schaumstoffmaterial, der aus zwei aufeinanderliegenden Schaumstoffteilen (2,3) unterschiedlicher Stauchhärte besteht, und bei dem die einander zugewandten Flächen ein sinusförmiges Wellenprofil (4) haben, wobei die Frequenz und die Amplitude des Wellenprofils beider Schaumstoffteile in der Weise gleich sind, daß das eine als positives Teil und das andere als negatives Teil ausgebildet ist, so daß die beiden Teile ineinandergreifend eine Einheit bilden, dadurch gekennzeichnet, daß sich die Frequenz (f) und die Amplitude (a) der Wellenprofile (4) der Schaumstoffteile (2,3) von einem zum anderen Ende des Polsterkörpers (1) stetig verändern.

2. Polsterkörper nach Anspruch 1, dadurch gekennzeichnet, daß die Frequenz (f) und die Amplitude (a) in der Mitte (M) des Polsterkörpers (1) am höchsten sind und zu den Ende hin gegen Null tendieren.

3. Polsterkörper nach Anspruch 1, dadurch gekennzeichnet, daß die beiden Schaumstoffteile (2,3) lose aufeinander liegen und durch einen elastischen überzug zusammengehalten werden.

4. Polsterkörper nach Anspruch 3, dadurch gekennzeichnet, daß der überzug ein schlauchartiges Trikotgewebe ist.

## Claims

1. Padded body (1) for mattresses and similar, made of soft, elastic foam material and consisting of two foam material parts (2, 3) of differing deflection hardnesses, and with a sinus-shaped corrugated profile (4) on the surfaces facing towards one another, with the frequency and amplitude of the corrugated profile of the two foam material parts being similar to one another in the sense that one is shaped as the positive part and the other as the corresponding negative part, with the result that the two parts grip together to form a unit,
characterised by the frequency (f) and the amplitude (a) of the corrugated profile (4) of the foam material parts (2, 3) changing constantly from one end of the padded body (1) to the other.

2. Padded body along the lines of Claim 1, characterised by the frequency (f) and the amplitude (a) being greatest in the centre (M) of the padded body and tending towards zero at the ends.

3. Padded body along the lines of Claim 1, characterised by the two foam material parts (2, 3) being placed loosely against one another and being held together by an elastic cover.

4. Padded body along the lines of Claim 3, characterised by the cover being tubular in shape and made of jersey-knit fabric.

## Revendications

1. Corps rembourré (1) en mousse souple pour matelas ou autres choses du même genre, composé de deux pièces en mousse (2, 3), elles aussi, superposées et dotées d'une résistance à l'écrasement différente, et sur lequel les surfaces tournées l'une vers l'autre présentent un profil ondulé (4) sinusoïdal, étant entendu que la fréquence et que l'amplitude du profil ondulé des deux pièces en mousse sont identiques en ceci que l'une a la configuration d'une pièce positive et que l'autre celle d'une pièce négative si bien que les deux pièces en s'imbriquant l'une dans l'autre forment une unité,
caractérisé par le fait que la fréquence (f) et que l'amplitude (a) des profils ondulés (4) des pièces en mousse (2,3) se modifient en permanence d'une extrémité à l'autre du corps rembourré (1).

2. Corps rembourré conforme à la revendication 1, caractérisé par le fait que la fréquence (f) et que l'amplitude (a) sont à leur maximum au centre (M) du corps rembourré (1) pour tendre à zéro en son extrémité.

3. Corps rembourré conforme à la revendication 1, caractérisé par le fait que les deux pièces en mousse (2,3) sont posées lâchement l'une sur l'autre et qu'elles sont retenues par un revêtement élastique.

4. Corps rembourré conforme à la revendication 3, caractérisé par le fait que le revêtement est un tricot tubulaire.
